# EUROPÄISCHE PATENTSCHRIFT

(11) **EP 3 694 761 B1**
(45) Veröffentlichungstag und Bekanntmachung des Hinweises auf die Patenterteilung: **23.08.2023**
(21) Anmeldenummer: 18795933.3
(22) Anmeldetag: 12.10.2018
(51) Int. Cl.: B61D 25/00

(54) **SCHIENENFAHRZEUGWAGEN MIT EINER ANZEIGEEINRICHTUNG FÜR SITZPLÄTZE**
RAIL VEHICLE CAR WITH A DISPLAY DEVICE FOR SEATS
VOITURE DE VÉHICULE FERROVIAIRE AVEC UN DISPOSITIF D'AFFICHAGE POUR SIÈGES

(30) Priorität: 12.10.2017 DE 102017123740
(43) Veröffentlichungstag der Anmeldung: 19.08.2020
(73) Patentinhaber: Bombardier Transportation GmbH, 10785 Berlin (DE)
(72) Erfinder: WRONSKI, Philipp, 13469 Berlin (DE)
(74) Vertreter: Zimmermann & Partner Patentanwälte mbB
(86) Internationale Anmeldenummer: PCT/EP2018/000472
(87) Internationale Veröffentlichungsnummer: WO 2019/072414

(56) Entgegenhaltungen:
- EP-A1- 0 659 625
- EP-A1- 2 977 291
- EP-A1- 3 184 398
- WO-A1-2014/175190
- DE-A1-102008 018 938
- DE-A1-102013 213 111
- JP-U- 3 202 274
- US-A1- 2014 062 839

## Beschreibung

Die Erfindung betrifft einen Schienenfahrzeugwagen mit einer Anzeigeeinrichtung für Sitzplätze.

Es ist bekannt, dass in Schienenfahrzeugwagen Anzeigen vorhanden sind, die darauf hinweisen, ob Sitze reserviert sind oder nicht. Diese Anzeigen sind in einem Innenraum des Schienenfahrzeugwagens angebracht, so dass Reisende die Anzeigen erst nach einem Einsteigen sehen können. Dies führt bekanntermaßen zu einem unangenehmen Gedränge unter den Reisenden.

Die DE 20 2006 016 381 U1 beschreibt eine Reservierungsanzeige für einen Sitz- oder Liegeplatz, z.B. in einem Eisenbahnwagen. Die Reservierungsanzeige ist innen im Eisenbahnwagen angeordnet. Diese ist zwar, abhängig von der gewählten Schriftgröße, auch aus größerer Entfernung sichtbar, jedoch können Reisende auch hier erst nach dem Einsteigen anfangen, einen freien bzw. einen reservierten Sitzplatz zu suchen.

Die DE 10 2008 018 938 A1 offenbart eine Anzeigevorrichtung, die mit einer Erfassungseinrichtung zum Erkennen von belegten und freien Sitzplätzen in einem Schienenfahrzeugwagenwagen gekoppelt ist. Die Anzeigeeinrichtung befindet sich an einer Außenseite des Wagens. Mit Hilfe der Anzeigeeinrichtung werden freie und belegte Plätze im Schienenfahrzeugwagenwagen schematisch angezeigt. Nachteilig ist hierbei, dass ein Fahrgast einen speziellen reservierten Sitzplatz auch erst nach dem Einsteigen suchen kann.

Die JP 3202274 U betrifft einen Zug, an dessen Außenseite Anzeigen für Sitzplatznummern unterhalb oder oberhalb von Fenstern angeordnet sind, an denen sich entsprechend nummerierte Sitze befinden. Problematisch ist hierbei die Anordnung der Anzeigen, denn diese sind entweder in eine Wagenkastenwand integriert oder auf eine Wagenkastenwand aufgesetzt. Dies erfordert einen erhöhten Fertigungsaufwand.

EP 3 184 398 A1 beschreibt eine Vorrichtung mit einer Reservierungsanzeige für Sitzplätze in einem Schienenfahrzeug. Die Vorrichtung umfasst ein Display und ein Energieumwandlungsmittel zur Umwandlung von Sonnenenergie in elektrische Energie. Damit kann die Vorrichtung autark betrieben werden und benötigt keine externe Energiezufuhr über Kabel. Dies ermöglicht es, existierende Schienenfahrzeuge nachzurüsten, da die Vorrichtung auf die Fensterscheibe aufgebracht werden kann.

WO 2014/175190 A1 beschreibt eine Vorrichtung mit zwei Glasscheiben und Anzeigevorrichtungen, die im Randbereich zwischen den zwei Glasscheiben angeordnet sind.

Der Erfindung liegt daher die Aufgabe zu Grunde, einen Schienenfahrzeugwagen mit einer Anzeigeeinrichtung zu schaffen, mittels derer ein Fahrgast eines Schienenfahrzeugwagens bereits vor dem Einsteigen erkennen kann, wo sich ein für den Fahrgast reservierter oder freier Sitzplatz befindet, wobei die Anzeigeeinrichtung einfach montiert bzw. eingebaut werden kann.

Diese Aufgabe wird erfindungsgemäß mit einem Schienenfahrzeugwagen nach Anspruch 1 gelöst. Vorteilhafte Ausgestaltungen der Erfindung sind in den Unteransprüchen enthalten.

Erfindungsgemäß besteht die Lösung der Aufgabe in einem Schienenfahrzeugwagen mit einer Anzeigeeinrichtung für Sitzplätze des Schienenfahrzeugwagens, wobei die Anzeigeeinrichtung eine Mehrzahl von Displays mit ersten und zweiten Displays umfasst, wobei die ersten Displays in einem Innenraum des Schienenfahrzeugwagens und die zweiten Displays von außen lesbar sind und jeweils mindestens eine Sitzplatzeigenschaft anzeigen. Innerhalb von mindestens einem Fensterrahmen des Schienenfahrzeugwagens sind ein erstes und ein zweites Display angeordnet. Ein Vorteil der Erfindung besteht darin, dass ein Fahrgast eines Schienenfahrzeugwagens bereits vor dem Einsteigen erkennen kann, wo sich ein für den Fahrgast reservierter oder freier Sitzplatz befindet. Es ist möglich, dass Displays im Innenraum des Schienenfahrzeugwagens eine andere Bauart aufweisen als Displays für Anzeigen der Sitzplatznummern nach außen, wobei dann nur die Displays innerhalb der Fensterrahmen angeordnet sind, die Sitzplatzeigenschaften nach außen anzeigen. Es ist ebenso möglich, dass Displays im Innenraum und für Anzeigen nach außen gleicher Bauart sind, wobei dann alle Displays innerhalb von Fensterrahmen angeordnet sind. Es ist auch denkbar, dass ein zentrales Display mit einer Übersicht über Sitzplätze des Schienenfahrzeugwagens in einem Fensterahmen einer Einstiegstür angeordnet ist.

Insbesondere ist die Sitzplatzeigenschaft eine Sitzplatznummer und/oder ein Reservierungsstatus und/oder ein Belegungsstatus. Diese Sitzplatzeigenschaften erleichtern einem Fahrgast eine Suche nach einer bestimmten Sitzplatznummer, einem Sitzplatz ohne Reservierung oder einem tatsächlich freien Platz.

Erfindungsgemäß sind das erste Display und das zweite Display in ein Fenster integriert und an einer Oberkante oder an einer Unterkante des Fensterrahmens angeordnet. Dadurch können Displays bereits während der Fertigung von Fenstern in diese integriert werden. Die Displays sind somit vor Beschädigungen geschützt. Bei einer Anordnung der Displays an Oberkanten oder Unterkanten der Fensterrahmen bleibt für die Fahrgäste eine freie Sicht durch die Fenster erhalten. Die Displays können z.B. rechteckig sein und entlang der Oberkanten oder der Unterkanten der Fenster bzw. der Fensterrahmen verlaufen. Dadurch wird ein Platzbedarf für die Displays gering gehalten.

In einer speziellen Ausgestaltung der Erfindung weist die Anzeigeeinrichtung erste Displays auf, die im Innenraum des Schienenfahrzeugs lesbar sind, und die Anzeigeeinrichtung weist zweite Displays auf, die von außen lesbar sind. Die ersten Displays können eine andere Bauart und/oder ein anderes Format aufweisen als die zweiten Displays. Dadurch wird der gestalterische Spielraum bei der Formgebung der Displays erhöht.

Insbesondere sind die ersten Displays an Oberkanten der Fensterrahmen angeordnet und die zweiten Displays an Unterkanten der Fensterrahmen angeordnet. Die ersten Displays befinden sich somit im Innenraum oberhalb von Kopfstützen oder in Bereichen von Kopfstützen und sind gut lesbar für Fahrgäste, die im Innenraum stehen oder gehen. Die zweiten Displays sind von Fahrgästen auf einem Bahnsteig gut lesbar.

In einer alternativen Ausgestaltung sind die Displays beidseitig lesbar und zeigen die Sitzplatzeigenschaft sowohl im Innenraum des Schienenfahrzeugwagens als auch nach außen hin an. Dies verringert den Fertigungsaufwand, da nur eine geringe Anzahl an Displays benötigt wird.

Gemäß einer Ausführungsform wird ein Display derart angesteuert, sodass ein Display sowohl zum Innenraum, als auch nach außen die im Wesenskern identische Information, insbesondere permanent, bereitstellt. Insbesondere wird dabei die Sitzplatzeigenschaft, eine Sitzplatznummer, ein Reservierungsstatus und/oder ein Belegungsstatus eines jeweiligen Sitzplatzes im Wesenskern identisch nach innen und/oder nach außen angezeigt. Die Formulierung "im Wesenskern" bedeutet, dass ein Display nach innen und nach außen den für den Fahrgast relevanten Informationsgehalt identisch wiedergibt, wobei denkbar ist, dass die grafische und/oder semantische Ausgestaltung des Displays nach außen und nach innen hin variiert.

Gemäß einer spezifischen Ausgestaltung wird ein Display derart angesteuert, sodass dieses nach außen und nach innen hin eine identische Darstellung, gegebenenfalls spiegelverkehrt, aufweist.

Außerdem kann die Sitzplatzeigenschaft mit einem ersten Lichtsignal gekennzeichnet sein, das anzeigt, dass der Sitzplatz reserviert ist, oder die Sitzplatzeigenschaft kann mit einem zweiten Lichtsignal gekennzeichnet sein, das anzeigt, dass der Sitzplatz unreserviert ist. Auf diese Weise ist das Auffinden eines speziellen reservierten Platzes noch einfacher. Außerdem können Fahrgäste ohne Reservierung ebenfalls schnell einen Platz finden. Das Lichtsignal kann ein Farbsignal und/oder z.B. ein Blinken sein und/oder ein Symbol darstellen.

Weiterhin kann die Sitzplatzeigenschaft ein erstes Lichtkennzeichen aufweisen, das anzeigt, dass der Sitzplatz tatsächlich besetzt ist, oder die Sitzplatzeigenschaft kann ein zweites Lichtkennzeichen aufweisen, das anzeigt, dass der Sitzplatz tatsächlich frei ist. Dies ist von Vorteil, wenn ein reservierter Platz frei bleibt oder ein nicht reservierter Platz besetzt ist. Das Lichtkennzeichen kann ein Farbsignal und/oder z.B. ein Blinken sein und/oder ein Symbol darstellen.

Insbesondere kann die Sitzplatzeigenschaft nur dann von außen sichtbar sein, wenn sich der Schienenfahrzeugwagen an einem Bahnsteig befindet. Außerhalb von Bahnsteigen ist eine Anzeige nicht erforderlich, so dass elektrische Energie eingespart werden kann.

Gemäß einer alternativen oder zusätzlichen Ausführungsform entspricht die Anzahl der Displays und/oder die Anzahl von Sitzplatzeigenschaften wiedergebenden Displayabschnitten in einem Fensterabschnitt der Anzahl von Sitzplätzen in unmittelbarer Umgebung des Fensterabschnitts, insbesondere jeweils auf einer rechten und/oder linken Seite des Schienenfahrzeugwagens. Einem jedem Display, welches identische Information nach innen und nach außen wiedergeben kann, ist somit ein spezifischer Sitzplatz im Inneren des Schienenfahrzeugwagens zugeordnet. Ist beispielsweise eine Gruppe von vier Sitzplätzen direkt vor einem Fenster angeordnet, so sind in oder an diesem Fenster ebenso vier Displays oder ein Display mit vier Displayabschnitten vorgesehen.

Insbesondere kann die Anordnung der Displays im Fenster der tatsächlichen Anordnung der korrespondierenden Sitzplätze im Schienenfahrzeugwagen entsprechen. Befinden sich beispielsweise vier Sitzplätze unmittelbar an einem Fenster - wobei jeweils zwei fensterseitige Sitzplätze direkt an dem Fenster und zwei gangseitige Sitzplätze neben den fensterseitigen Sitzplätzen an einem Mittelgang des Schienenfahrzeugwagens angeordnet sind, so könnte ein Display oder mehrere Displays der fensterseitigen Sitzplätze in einer Vertikalrichtung über einem oder über mehreren Displays der gangseitigen Sitzplätze angeordnet sein. Die jeweiligen fensterseitigen Sitzplätze bzw. die jeweiligen gangseitigen Sitzplätze können dabei einander bezüglich einer Längsrichtung des Schienenfahrzeugwagens zugewandt oder hintereinander angeordnet sein.

Weiterhin können Displays in einer Längsrichtung des Schienenfahrzeugwagens entsprechend der tatsächlichen Anordnung von mit den Displays korrespondierenden Sitzplätzen im Fenster angeordnet sein.

Gemäß einer Ausführungsform sind nach außen gerichtete Displays in oder an einem Fenster in Anzahl, Anordnung und/oder Gestalt derart ausgebildet, dass alle in Querrichtung der Schienenfahrzeugwagens im Fensterbereich vorhandenen Sitzplätzen des Schienenfahrzeugwagens bezüglich einer Sitzplatzeigenschaft repräsentiert sind, und wobei nach innen gerichtete Displays in einem Fenster in Anzahl, Anordnung und/oder Gestalt derart ausgebildet, dass nur die, jedoch davon alle, auf einer Seite eines Mittelgang des Schienenfahrzeugwagens im Fensterbereich vorhandenen Sitzplätzen des Schienenfahrzeugwagens bezüglich einer Sitzplatzeigenschaft repräsentiert sind.

Sind beispielsweise in einem Bereich eines Fensters eines Schienenfahrzeugwagens rechts und linksseitig eines Mittelgangs jeweils vier Sitzplätze in dem Schienenfahrzeugwagen vorgesehen, so ist/sind ein nach außen gerichtetes Display, nach außen gerichtete Displays und/oder Displayabschnitte so ausgebildet, dass eine Sitzplatzeigenschaft aller acht Sitzplätze nach außen angezeigt wird, wobei hingegen ein nach innen gerichtetes Display, nach innen gerichtete Displays und/oder Displayabschnitte ausschließlich jeweils eine Sitzplatzeigenschaft der vier rechts oder linksseitigen Sitzplätze wiedergibt.

Insbesondere ist/sind ein nach außen gerichtetes Display, nach außen gerichtete Displays und/oder Displayabschnitte in einem Fenster in Anzahl, Anordnung und/oder Gestalt derart ausgebildet, dass diese die doppelte Anzahl von Sitzplatzeigenschaften wie ein entsprechend nach innen gerichtetes Display bzw. nach innen gerichtete Displays und/oder Displayabschnitte wiedergeben kann.

Gemäß einer weiteren Ausführungsform sind Sitzplätze des Schienenfahrzeugwagens, insbesondere alle Sitzplätze des Schienenfahrzeugwagens, mit einer Detektionseinrichtung zum Erfassen eines Belegungsstatus des jeweiligen Sitzplatzes ausgestattet. Insbesondere ist denkbar, dass die Anzeigeeinrichtung derart mit einer Detektionseinrichtung verbunden ist, sodass ein jeweiliges Display, Displayabschnitte und/oder Displays der Anzeigeeinrichtung den tatsächlichen Belegungsstatus eines entsprechenden Sitzplatzes anzeigen kann.

Weiterhin besteht die Lösung der Aufgabe in einem Schienenfahrzeugwagen mit der Anzeigeeinrichtung gemäß einer oder mehreren der voranstehenden Ausführungsformen.

Im Folgenden wird ein Ausführungsbeispiel der Erfindung anhand einer einzigen Figur näher erläutert. Es zeigt:
- Fig. 1: eine schematische Ansicht einer erfindungsgemäßen Anzeigeeinrichtung an einem Seitenfenster eines Schienenfahrzeugwagens.

Fig. 1 zeigt eine Anzeigeeinrichtung 10 mit ersten Displays 31 und 32 sowie zweiten Displays 41 und 42. Die Anzeigeeinrichtung 10 ist beispielhaft an einem Fenster bzw. Seitenfenster 20 eines ansonsten nicht weiter dargestellten Schienenfahrzeugwagens angeordnet. Dabei ist die Anzeigeeinrichtung 10 nicht auf ein Fenster 20 beschränkt, sondern kann alle Fenster 20 eines Schienenfahrzeugwagens betreffen, an denen Sitze angeordnet sind.

Das Fenster 20 weist einen Fensterrahmen 23 mit einer Oberkante 21 und einer Unterkante 22 auf. An der Oberkante 21 sind die ersten Displays 31 und 32 angeordnet. An der Unterkante 22 sind die zweiten Displays 41 und 42 angeordnet.

Das erste Display 31 zeigt als Sitzplatzeigenschaft eine erste Sitzplatznummer 51 an, die hier beispielhaft "08 A" ist. Das erste Display 32 zeigt als Sitzplatzeigenschaft eine zweite Sitzplatznummer 52 an, die hier beispielhaft "08 B" ist. Selbstverständlich können die Sitzplatznummern 51 und 52 auch andere Ziffern und jedes beliebige Format aufweisen. Die ersten Displays 31 und 32 zeigen die Sitzplatznummern 51 und 52 in einem Innenraum des Schienenfahrzeugs an.

Das zweite Display 41 zeigt die gleiche Sitzplatznummer 51 an wie das erste Display 31. Jedoch ist das zweite Display 41 nach außen gerichtet, d.h. zu einem nicht dargestellten Bahnsteig hin. Daher erscheint die Anzeige der Sitzplatznummer 51 seitenverkehrt. Das zweite Display 42 zeigt die gleiche Sitzplatznummer 52 an wie das erste Display 32, jedoch ist das zweite Display 42 nach außen gerichtet, d.h. zum Bahnsteig hin. Daher erscheint die Anzeige der Sitzplatznummer 52 seitenverkehrt. Es ist möglich, die jeweilige Rückseite der Displays 31, 32, 41 und 42 abzudecken, um eine klare Zuordnung der Anzeigen in den Innenraum oder nach außen zu gewährleisten.

Das erste Display 31 und das zweite Display 41 sind mit einem ersten Lichtkennzeichen 61 beleuchtet, das darauf hinweist, das ein Sitzplatz mit der Sitzplatznummer 51 belegt ist. Das erste Display 32 und das zweite Display 42 sind mit einem zweiten Lichtkennzeichen 62 beleuchtet, das darauf hinweist, dass ein Sitzplatz mit der Sitzplatznummer 52 frei ist.

Bei einem Halt des Schienenfahrzeuges an einem Bahnsteig können Fahrgäste bereits vor dem Einsteigen erkennen, wo sich deren reservierte Sitze befinden und sich zu einer Tür begeben, von der aus ein Weg zu den reservierten Sitzplätzen am kürzesten ist. Dadurch wird ein Gedränge reduziert und ein Komfort der Fahrgäste erhöht.

### Bezugszeichenliste

- 10: Anzeigeeinrichtung
- 20: Fenster
- 21: Oberkante
- 22: Unterkante
- 23: Fensterrahmen
- 31: Erstes Display
- 32: Erstes Display
- 41: Zweites Display
- 42: Zweites Display
- 51: Erste Sitzplatznummer
- 52: Zweite Sitzplatznummer
- 61: Erstes Lichtkennzeichen
- 62: Zweites Lichtkennzeichen

## Patentansprüche

1. Schienenfahrzeugwagen mit einer Anzeigeeinrichtung (10) für Sitzplätze des Schienenfahrzeugwagens, wobei
- die Anzeigeeinrichtung (10) eine Mehrzahl von Displays (31, 32, 41, 42) mit ersten Displays (31, 32) und zweiten Displays (41, 42) umfasst,
- die ersten Displays (31, 32) im Innenraum des Schienenfahrzeugs lesbar sind und die zweiten Displays (41, 42) von außen lesbar sind und jeweils mindestens eine Sitzplatzeigenschaft anzeigen, und
- innerhalb von mindestens einem Fensterrahmen (23) des Schienenfahrzeugwagens mindestens ein erstes Display (31, 32) und ein zweites Display (41. 42) angeordnet sind,
- das erste Display (31, 32) und das zweite Display (41, 42) in ein Fenster (20) integriert sind und an einer Oberkante (21) oder einer Unterkante (22) des Fensterrahmens (23) angeordnet sind, und wobei
- für Fahrgäste eine freie Sicht durch das Fenster (20) erhalten bleibt.

2. Schienenfahrzeugwagen nach Anspruch 1, **dadurch gekennzeichnet, dass** die Sitzplatzeigenschaft eine Sitzplatznummer (51, 52) und/oder ein Reservierungsstatus und/oder ein Belegungsstatus ist.

3. Schienenfahrzeugwagen nach Anspruch 2, **dadurch gekennzeichnet, dass** die ersten Displays (31, 32) an Oberkanten (21) der Fensterrahmen (23) angeordnet sind und dass die zweiten Displays (41, 42) an Unterkanten (22) der Fensterrahmen (23) angeordnet sind.

4. Schienenfahrzeugwagen nach Anspruch 1 oder 2, **dadurch gekennzeichnet, dass** die Displays beidseitig lesbar sind und die Sitzplatzeigenschaft sowohl im Innenraum des Schienenfahrzeugwagens als auch nach außen hin anzeigen.

5. Schienenfahrzeugwagen nach einem der Ansprüche 1 bis 4, **dadurch gekennzeichnet, dass** die Sitzplatzeigenschaft mit einem ersten Lichtsignal gekennzeichnet ist, das anzeigt, dass der Sitzplatz reserviert ist, oder dass die Sitzplatzeigenschaft mit einem zweiten Lichtsignal gekennzeichnet ist, das anzeigt, dass der Sitzplatz unreserviert ist.

6. Schienenfahrzeugwagen nach einem der Ansprüche 1 bis 5, **dadurch gekennzeichnet, dass** die Sitzplatzeigenschaft ein erstes Lichtkennzeichen (61) aufweist, das anzeigt, dass der Sitzplatz tatsächlich besetzt ist, oder dass die Sitzplatzeigenschaft ein zweites Lichtkennzeichen (62) aufweist, das anzeigt, dass der Sitzplatz tatsächlich frei ist.

7. Schienenfahrzeugwagen nach einem der vorhergehenden Ansprüche, **dadurch gekennzeichnet, dass** die Sitzplatzeigenschaft nur dann von außen sichtbar ist, wenn sich der Schienenfahrzeugwagen an einem Bahnsteig befindet.

## Claims

1. A rail vehicle car having a display device (10) for seats of the rail vehicle car, wherein
- the display device (10) comprises a plurality of displays (31, 32, 41, 42) including first displays (31, 32) and second displays (41, 42),
- the first displays (31, 32) being readable in the inner space of the rail vehicle and the second displays (41, 42) being readable from the outside and each displaying at least one seat characteristic, and
- at least a first display (31, 32) and a second display (41, 42) being arranged within at least one window frame (23) of the rail vehicle car,
- the first display (31, 32) and the second display (41, 42) being integrated in a window (20) and arranged at a top edge (21) or a bottom edge (22) of the window frame (23), and wherein
- an unobstructed view through the window (20) remains obtained for passengers.

2. The rail vehicle car of claim 1, **characterized in that** the seat characteristic is a seat number (51, 52) and/or a reservation status and/or an occupancy status.

3. The rail vehicle car of claim 2, **characterized in that** the first displays (31, 32) are arranged at top edges (21) of the window frames (23) and that the second displays (41, 42) are arranged at bottom edges (22) of the window frames (23).

4. The rail vehicle car of any of claims 1 or 2, **characterized in that** the displays are readable from both sides and indicate the seat characteristic both in the inner space of the rail vehicle car and to the outside.

5. The rail vehicle car of any of claims 1 to 4, **characterized in that** the seat characteristic is indicated by a first light signal indicating that the seat is reserved, or that the seat characteristic is indicated by a second light signal indicating that the seat is unreserved.

6. The rail vehicle car of any of claims 1 to 5, **characterized in that** the seat characteristic comprises a first light indicator (61) indicating that the seat is actually occupied, or **in that** the seat characteristic comprises a second light indicator (62) indicating that the seat is actually vacant.

7. The rail vehicle car of any of the preceding claims, **characterized in that** the seat characteristic is visible from the outside only when the rail vehicle car is located at a station platform.

## Revendications

1. Voiture de véhicule ferroviaire comportant un dispositif d'affichage (10) pour des sièges de la voiture de véhicule ferroviaire, dans laquelle
- le dispositif d'affichage (10) comprend une pluralité d'écrans (31, 32, 41, 42) comportant des premiers écrans (31, 32) et des seconds écrans (41, 42),
- les premiers écrans (31, 32) sont lisibles dans l'espace intérieur du véhicule ferroviaire et les seconds écrans (41, 42) sont lisibles depuis l'extérieur et affichent respectivement au moins une propriété de siège, et
- au moins un premier écran (31, 32) et un second écran (41, 42) sont disposés à l'intérieur d'au moins un cadre de fenêtre (23) de la voiture de véhicule ferroviaire,
- le premier écran (31, 32) et le second écran (41, 42) sont intégrés dans une fenêtre (20) et sont disposés au niveau d'un bord supérieur (21) ou d'un bord inférieur (22) du cadre de fenêtre (23), et dans laquelle
- pour des passagers, une vue dégagée par la fenêtre (20) est maintenue.

2. Voiture de véhicule ferroviaire selon la revendication 1, **caractérisée en ce que** la propriété de siège est un numéro de siège (51, 52) et/ou un état de réservation et/ou un état d'occupation.

3. Voiture de véhicule ferroviaire selon la revendication 2, **caractérisée en ce que** les premiers écrans (31, 32) sont disposés au niveau des bords supérieurs (21) du cadre de fenêtre (23) et **en ce que** les seconds écrans (41, 42) sont disposés au niveau des bords inférieurs (22) du cadre de fenêtre (23).

4. Voiture de véhicule ferroviaire selon la revendication 1 ou 2,
**caractérisée en ce que** les écrans sont lisibles des deux côtés et affichent la propriété de siège aussi bien dans l'espace intérieur de la voiture de véhicule ferroviaire que depuis l'extérieur.

5. Voiture de véhicule ferroviaire selon l'une des revendications 1 à 4, **caractérisée en ce que** la propriété de siège est **caractérisée par** un premier signal lumineux qui indique que le siège est réservé, ou **en ce que** la propriété de siège est **caractérisée par** un second signal lumineux qui indique que le siège n'est pas réservé.

6. Voiture de véhicule ferroviaire selon l'une des revendications 1 à 5, **caractérisée en ce que** la propriété de siège présente une première caractéristique lumineuse (61) qui indique que le siège est actuellement occupé, ou **en ce que** la propriété de siège présente une seconde caractéristique lumineuse (62) qui indique que le siège est actuellement libre.

7. Voiture de véhicule ferroviaire selon l'une des revendications précédentes, **caractérisée en ce que** la propriété de siège n'est visible depuis l'extérieur que lorsque la voiture de véhicule ferroviaire est à quai.
